# EUROPÄISCHE PATENTSCHRIFT

(11) **EP 0 285 879 B1**
(45) Veröffentlichungstag und Bekanntmachung des Hinweises auf die Patenterteilung: **16.06.1993**
(21) Anmeldenummer: 88104292.3
(22) Anmeldetag: 17.03.1988
(51) Int. Cl.: H01P 1/161

(54) **Breitband-Polarisationsweiche**
Broad-band polarizing junction
Filtre de polarisation à large bande

(30) Priorität: 24.03.1987 DE 3709558
(43) Veröffentlichungstag der Anmeldung: 12.10.1988
(73) Patentinhaber: SIEMENS AKTIENGESELLSCHAFT, 80333 München (DE)
(72) Erfinder: Schuegraf, Eberhard, Dr.-Ing., D-8000 München 70 (DE)

(56) Entgegenhaltungen:
- DE-A- 2 521 956
- GB-A- 2 175 145
- US-A- 3 150 333
- IEEE TRANSACTIONS ON MICROWAVE THEORY AND TECHNIQUES, Band MTT-33, Nr. 2, February 1985, Seiten 143-145, IEEE, New York, US; R. TERAKADO: "Exact wave resistance of coaxial regular polygonal conductors"
- NACHRICHTENTECHNISCHE ZEITSCHRIFT, N.T.Z., Band 38, Nr. 8, August 1985, Seiten 554-560, Berlin, DE; E. SCHUEGRAF: "Neuartige Mikrowellenweichen für Zweibandantennen"

## Beschreibung

Die Erfindung bezieht sich auf eine Breitband-Polarisationsweiche zur Trennung orthogonal linear polarisierter elektromagnetischer Mikrowellen mit einer Verzweigungseinrichtung, die einen die beiden orthogonalen Polarisationen führenden Wellenleiter in zwei nur noch jeweils eine dieser Polarisationen führende Rechteckhohlleiterarme untereinander gleichen Leitungswellenwiderstandes aufteilt.

Praktisch allen bekannten Polarisationsweichen fehlt die Grundvoraussetzung für eine echte Breitbandanpassung, nämlich die Wellenwiderstandshomogenität entlang den beiden Durchgängen einer solchen Weiche; denn zwischen jedem der beiden polarisationsselektiven Weichenanschlüsse, die stets als Rechteckhohlleiter mit dem Seitenverhältnis a ≈ 2b ausgebildet sind, und dem Hohlleiter kreisrunden oder quadratischen Querschnitts ( $\text{a = b}$ ) besteht bei allen bekannten Polarisationsweichen nach der Wellenwiderstandsgleichung
ein Wellenwiderstandssprung Z_{rund} bwz. Z_{Quadrat} / Z_{Rechteck} ≈ 2. In der vorstehenden Gleichung ist Z der Leitungswellenwiderstand, b . K / a der Querschnittsfaktor für die jeweilige Welle im Rechteckhohlleiter, Zₒ der Feldwellenwiderstand einer ebenen Welle im freien Raum, λₒ die Wellenlänge im freien Raum und λₖ die jeweilige kritische Wellenlänge, die auch Grenzwellenlänge des betrachteten Wellentyps genannt wird. Eine breitbandige Anpassung des Wellenwiderstandssprungs zwischen den Leitungen ist - jedenfalls über große Bandbreiten von einer Oktave und mehr - prinzipiell unmöglich.

Es ist versucht worden, mit stetigen Übergängen, mit Umlenk- und Kurzschlußblechen unterschiedlichsten Zuschnitts beider Stirnflächen, mit Blenden, Schraubenansammlungen und ähnlichem den diagnostizierten Wellenwiderstandssprung wenigstens schmalbandig (bis ca. 20 %) reflektionsarm zu machen.

Aus US-A-3 150 333 ist eine Polarisationsweiche zur Trennung zweier orthogonal linear polarisierter elektromagnetischer Wellen unter Verwendung einer Verzweigungseinrichtung bekannt, die einen die beiden orthogonalen Polarisationen führenden Hornstrahler in zwei nur noch jeweils eine dieser Polarisationen führende Rechteckhohlleiterarme aufteilt. Die beiden letztgenannten Arme weisen gleich große Leitungswellenwiderstandswerte auf. Durch Anordnung eines pyramidenförmigen Metallkerns im Inneren des Hornstrahlers, wobei die Pyramidenspitze im Aperturbereich des Horns und die Pyramidenbasis im Inneren des Verzweigungsbereiches am Speiseende des Horns liegt, wird eine allmähliche, stetige Impedanztransformation vom Wellenwiderstandswert der beide Polarisationen führenden Rechteckhohlleiterarme auf den Wellenwiderstandswert des Hornstrahlers im Bereich seiner Apertur erreicht. Bei diesem bekannten stetigen Impedanzübergang wird der Wellenwiderstandssprung nur schmalbandig reflexionsarm gemacht. Für eine breitbandige Anwendung ist dieser Übergang nicht geeignet.

In ähnlicher Weise und ebenso nachteilig verhält sich die aus GB-A-2 175 145 bekannte Polarisaitonsweiche, bei der die Übergangszone zur Wellenwiderstandstransformation keinen ideal pyramidenförmigen Kern, sondern einen nach Art einer Treppe vielfach abgestuften Kern enthält, der aus einer Reihe parallelepipedischer Elemente quadratischen Querschnitts besteht.

Aufgabe der Erfindung ist es, eine Möglichkeit anzugeben, mit welcher die störenden Wellenwiderstandssprünge bei breitbandig zu verwendenden Polarisationsweichen reduziert oder ganz eliminiert werden.

Gemäß der Erfindung, die sich auf Breitband-Polarisationsweichen der eingangs genannten Art bezieht, wird diese Aufgabe dadurch gelöst, daß der die beiden Polarisationen führende Wellenleiter einen Leitungswellenwiderstand aufweist, dessen Wert demjenigen der beiden Rechteckhohlleiterarme zumindest angenähert entspricht, wozu zwei Bedingungen erfüllt sind, nämlich zum einen die Angleichung der Querschnittsfaktoren in den Wellenwiderstandsgleichungen der aneinander anzupassenden Wellenleiter und zum anderen die Angleichung der Grenzfrequenzen der ineinander überzuführenden Wellentypen in diesen Wellenleitern, und daß nur kurze Baulängen erfordernde Transformationsmaßnahmen zur Anpassung verbleibender Reaktanzen in den Wellenleitern vorgesehen sind. Die Erfindung geht von dem Gedanken aus, daß die Leitungswellenwiderstände der rechteckigen Polarisationsweichen-Hohlleiterarme mit ihrem Seitenverhältnis a ≈ 2 b fest vorgegeben sind, wogegen der Leitungswellenwiderstand des die beiden Orthogonalpolarisationen führenden Wellenleiters nicht festgelegt und daher frei wählbar ist. Dies eröffnet die bislang ungenutzte Möglichkeit, den Leitungswellenwiderstand des die beiden orthogonalen Polarisationen führenden Wellenleiters durch die angegebenen Maßnahmen abzusenken und damit an die Leitungswellenwiderstände der Rechteckhohlleiterarme zumindest anzunähern. Ideale Anpassungsbedingungen herrschen, wenn die Leitungswellenwiderstände des die beiden orthogonalen Polarisationen führenden Wellenleiters an diejenigen der Rechteckhohlleiterarme breitbandig angeglichen sind. Durch die Erfüllung der angegebenen beiden Bedingungen, nämlich zum einen der Angleichung der Querschnittsfaktoren in den Wellenwiderstandsgleichungen der aneinander anzupassenden Wellenleiter, z.B. nach der vorstehend angegebenen Wellenwiderstandsgleichung der Faktor b . K / a für die H₁₀-Welle im Rechteckhohlleiter, und der Angleichung der Grenzfrequenzen der ineinander überzuführenden Wellentypen, wird eine Angleichung der Wellenwiderstände über sehr große Bandbreiten erreicht. Beide Durchgänge solcher wellenwiderstandshomogenisierter Polarisationsweichen enthalten dann keinerlei Wellenwiderstandssprünge mehr, sondern nur noch Reaktanzen, die bekanntlich - im Gegensatz zu Wellenwiderstandssprüngen - sehr breitbandig anpaßbar sind. Dieses Prinzip der Wellenwiderstandshomogenisierung ist auf praktisch alle bekannten Polarisationsweichen anwendbar. Das Ergebnis ist stets eine gegenüber bisher wesentlich vergrößerte Bandbreite der Reflexionsarmut.

In den Unteransprüchen sind vorteilhafte und zweckmäßige Ausführungsmöglichkeiten der Erfindung zur Erreichung einer Wellenwiderstandshomogenität entlang den beiden Durchgängen einer Breitband-Polarisationsweiche angegeben.

Die Erfindung und Ausführungsbeispiele davon werden im folgenden anhand von sieben Figuren erläutert. Es zeigen
- Fig. 1: zwei wellenwiderstandssenkende Maßnahmen im die beiden Orthogonalpolarisationen führenden Wellenleiter,
- Fig. 2: eine Anzahl von Querschnittsmöglichkeiten bei einem die beiden Orthogonalpolarisationen führenden Wellenleiter jeweils mit einem Innenleiter mit reduziertem Wellenwiderstand und erweiterten Frequenz-Eindeutigkeitsbereichen,
- Fig.3: einen meßtechnisch gewonnenen, quantitativen Zusammenhang zwischen dem Wellenwiderstand eines Koaxialwellenleiters mit rundem Innenleiter und seinem Durchmesserverhältnis von Innen- zu Außenleiterdurchmesser,
- Fig. 4: ein Diagramm, bei dem für das Durchmesserverhältnis eines jeweils betrachteten Koaxialwellenleiters der Durchmesser desjenigen gedachten Rundhohlleiters ermittelt wird, der die gleiche H₁₁-Grenzfrequenz hat wie der Koaxialwellenleiter,
- Fig. 5: ein Diagramm, in dem Frequenz-Eindeutigkeitsbereiche in Koaxialwellenleitern abhängig von ihrem Durchmesserverhältnis dargestellt sind,
- Fig. 6: in einer Querschnittsdarstellung eines Koaxialwellenleiters das E-Feld der H₃₁-Störwelle,
- Fig. 7: in einer Schrägansicht die Struktur einer Zweiband-Polarisationsweiche mit einem Innenleiter zur Reduzierung der Wellenwiderstandssprünge.

Zur angestrebten Wellenwiderstandssenkung in einem einen Außenleiter 1 runden oder quadratischen Querschnitts aufweisenden, beide Orthogonalpolarisationen führenden Wellenleiter eignet sich nach der linken Darstellung von Fig.1 entweder eine symmetrische Anordnung von wenigstens vier Metallstegen 2, 3, 4 und 5 an der Innenfläche der Wand des Außenleiters 1 oder/und, wie in der rechten Darstellung von Fig. 1 gezeigt ist, ein konzentrisch angeordneter Innenleiter 6. Der Innenleiter 6 ist in der Praxis leichter herzustellen als die sich in Hohlleiterlängsrichtung erstreckenden leitenden Stege 2, 3, 4 und 5. Der Innenleiter 6 ist in der mittleren Längsachse des Außenleiters 1 angeordnet und verläuft somit konzentrisch. Der Innenleiter 1 wird vorzugsweise in der Gabelungszone der drei Polarisationsweichenhohlleiter mit den Außenleiterkonturen fest, d.h. leitend, verbunden. Diese eigens dafür geschaffene Befestigung ist universell einsetzbar und läßt sich zur Reflexionskompensation beider Polarisationen ausnützen.

Die einfachste Form eines Innenleiters 6 ist die in der rechten Darstellung von Fig. 1 gezeigte kreisrunde Querschnittsform. Damit wird neben der angestrebten Wellenwiderstandssenkung zusätzlich eine wesentliche Ausweitung des Eindeutigkeitsbereiches beim Koaxialwellenleiter erreicht, wozu im weiteren Verlauf der Beschreibung noch quantitative Angaben folgen.

Für noch breitere Eindeutigkeitsbereiche f_{kE11} / f_{kH11}, f_{kH31} / f_{kH11} und f_{kE21} / f_{kH10} sind günstigere Querschnittsformen des Innenleiters 6 möglich, die in Fig. 2 im einzelnen dargestellt sind. Danach läßt sich der Innenleiter 6 z.B. kreuzförmig ausbilden, und auch Kombinationen mit einem runden oder quadratischen Außenleiter 1 ohne oder mit leitenden Längsstegen 2, 3, 4 und 5 sind möglich.

Nach dem Aufsatz W. Baier: "Wellentypen in Leitungen rechteckigen Querschnitts" aus der Zeitschrift "AEÜ", Band 22 (1968), Heft 4, Seiten 179-185, insbesondere Seite 184-185 bewirkt der Innenleiter 6 sehr geringe Zusatzverluste und bringt folgende weitere Vorteile. Der über die Polarisationsweiche hinaus verlängerte Innenleiter 6 eignet sich dazu, das Verhalten eines an die Polarisationsweiche angeschlossenen Verbrauchers zu verbessern, so z.B. die Bandbreite der Reflexionsarmut eines Rillenhorns und seine Kreuzpolarisationseigenschaften gegenüber der Hornspeisung durch einen reinen Hohlleiter - also ohne Innenleiter - zu verbessern. Dabei kann der Innenleiter 6 im Hornhals, im Rillenbereich oder ausserhalb der Hornapertur stetig, gestuft oder sprunghaft enden. Ferner kann in einem hohl gestalteten Innenleiter 6 Raum geschaffen werden für Wellen gleicher oder anderer Art mit gleicher oder anderer Frequenz wie diejenigen außerhalb des Innenleiters 6 bereits vorhandenen Wellen. Dazu kann der Innenraum des Innenleiters seinerseits in geeigneter Weise mit leitendem Material oder mit einem Dielektrikum versehen werden. Im Innenraum des Innenleiters 6 und/oder nahe seiner Oberfläche können ferner Koppeleinrichtungen für Wellen angeordnet werden, die aus dem Raum außerhalb des Innenleiters in sein Inneres und umgekehrt gekoppelt werden.

Der Innenleiter 6 erhöht unabhängig von seiner jeweiligen Querschnittsform und derjenigen des zugehörigen Außenleiters 1 überwiegend die Querkapazität im Wellenwiderstandsersatzschaltbild für H-Wellen. Somit sinkt der Wellenwiderstand der H₁₁-Welle bzw. der H₁₀-Welle - wie beabsichtigt - und die zugehörigen Grenzwellenlängen steigen an.

Für den einfachen, praktisch interessanten Fall des koaxialen Wellenleiters mit einem kreisrunden Innen- und Außenleiter zeigt Fig. 3 den meßtechnisch gewonnenen, quantitativen Zusammenhang zwischen dem Wellenwiderstand dieses Koaxialwellenleiters und seinem Durchmesserverhältnis d/Dₖ von Innenleiterdurchmesser d zu Außenleiterdurchmesser Dₖ. Die Messungen sind so ausgeführt, daß für Koaxialwellenleiter mit bestimmten Werten der Durchmesserverhältnisse (d/D_{K})ₙ jeweils derjenige Rechteckhohlleiter mit seinem Seitenverhältnis (b/a)ₙ ermittelt ist, der am sprunghaften Übergang zwischen dem jeweiligen Koaxialwellenleiter und dem Rechteckhohlleiter Breitbandanpassung ergibt. Hierbei sind zuvor die Grenzfrequenzen der H₁₀-Welle im Rechteckhohlleiter und der H₁₁-Welle im Koaxialwellenleiter gleich gemacht. Dazu wird für das Durchmesserverhältnis d/Dₖ des jeweils betrachteten Koaxialwellenleiters aus der Fig. 4 nach Meinke, Gundlach: "Taschenbuch der Hochfrequenztechnik", 2. Auflage, Springer-Verlag, Seite 309 der Durchmesser Dₒ desjenigen gedachten Rundhohlleiters ermittelt, der die gleiche H₁₁-Grenzfrequenz hat wie der Koaxialwellenleiter. Mithin ergibt sich die Grenzwellenlänge des Koaxialwellenleiters als λ_{kH11} = 1,706 Dₒ und daraus dann die gesuchte Breitseite a des Rechteckhohlleiters mit der angeglichenen H₁₀-Grenzwellenlänge 2a = 1,706 Dₒ.

Außerdem ist bei diesen Messungen die am Querschnittssprung verbleibende Reaktanz durch einen passenden Längsversatz des Innenleiteranfangs gegenüber der Sprungstelle breitbandig kompensiert. Solche sprunghaften Übergänge vom Rechteckwellenleiter auf den Koaxialwellenleiter beanspruchen praktisch keine Baulänge. Sie erreichen Bandbreiten der Reflexionsarmut bis zu einer Oktave, und über 50 % Bandbreite ist ihre Reflexion kleiner als 1 %. Damit ist eine wichtige Grundkomponente wellenwiderstandshomogener Polarisationsweichen verfügbar.

Anhand der quantitativen Zusammenhänge der Durchmesserverhältnisse d/Dₖ von Koaxialwellenleitern mit ihren Wellenwiderständen, dargestellt in Fig. 3, und ihren H₁₁-Grenzfrequenzen, dargestellt in Fig. 4, lassen sich zunächst für die zumeist gegebenen Rechteckhohlleiter mit a = 2b die hinsichtlich des Wellenwiderstands und der H₁₁-Grenzfrequenz dazu passenden Koaxialwellenleiter ermitteln. In diesem Zusammenhang wird auf die linke Spalte der am Schluß der Beschreibung angefügten Berechnungstabelle hingewiesen. Darüber hinaus ergeben sich ganz neue Konzeptperspektiven für die Realisierung von Polarisationsweichen mit extrem großen Bandbreiten aufgrund der Einführung von niedrigeren Rechteckhohlleitern mit b < a/2 und den daran angepaßten Koaxialwellenleitern mit relativ dicken Innenleitern. Hierzu werden in der am Schluß der Beschreibung angegebenen Berechnungstabelle die Beispiele a = 3b und a = 4b ausgewertet. Zur Beurteilung der zugehörigen Koaxialwellenleiter werden sodann ihre theoretischen Eindeutigkeitsbereiche im Blick auf die bei symmetrischer H₁₁-Anregung zuerst auftretende E₁₁-Störwelle ermittelt. Quantitativ kennzeichnend hierfür sind die Grenzfrequenzverhältnisse f_{kE11} / f_{kH11} abhängig vom Durchmesserverhältnis d/Dₖ der Koaxialwellenleiter nach Fig. 5 aus Meinke, Gundlach: "Taschenbuch der Hochfrequenztechnik", Springer-Verlag, 2. Auflage, 1962, Seite 309. Es ergeben sich für niedriger gewählte Rechteckhohlleiter mit b < a/2 und die daran angepaßten Koaxialwellenleiter mit relaiv dicken Innenleitern Einideutigkeitsbereiche f_{kE11} / f_{kH11}, die mit zunehmendem Durchmesserverhältnis d/D_{K} äußerst rasch breiter werden und deren Breite für d/D_{K} → 1 gegen ∞ gehen.

Sodann wird auch die auf die E₁₁-folgende H₃₁-Störwelle nach Fig. 6 in die Betachtung einbezogen. Die H₃₁-Störwelle wird trotz symmetrischer Anregung neben der H₁₁-Grundwelle angeregt, weil nach Fig. 6 z.B. die E-Feldstärken der H₁₃-Welle an diametral gegenüberliegenden Stellen des Umfangs im Koaxialwellenleiter stets die gleiche Richtung haben wie die E-Felder der H₁₁-Welle.

Mit der Einführung des Innenleiters wird neben der breitbandigen Angleichung der Wellenwiderstände auch die Erweiterung des Eindeutigkeitsbereiches f_{kH31} / f_{kH11} erreicht. Nach Fig. 5 hat der an den Rechteckhohlleiter mit a = 2b angepaßte Koaxialwellenleiter mit d/D_{K} = 0,37 einen nutzbaren Eindeutigkeitsbereich f_{kH31} / f_{kH11} = 2,73 (gegenüber dem nutzbaren Eindeutigkeitsbereich f_{kE11} / f_{kH11} = 2,08 beim Rundhohlleiter ohne Innenleiter). Wegen der notwendigen Abstände der Betriebsfrequenzen von den Grenzfrequenzen entspricht f_{kH31} / f_{kH11} = 2,73 einer nutzbaren Bandbreite von fₕ / fₙ = 2,5 maximal. Nach Fig. 5 erreicht der Koaxialwellenleiter bei d/D_{K} = 0,77 ein Maximum der Breite des Eindeutigkeitsbereiches bei f_{kH31} / f_{kH11} = 3,09 entsprechend einer nutzbaren Bandbreite von maximal fₕ / fₙ = 2,8.

Diese Zahlenwerte gelten für Koaxialwellenleiter mit runden Innen- und Außenleitern. Noch größere Nutzbandbreiten sind mit Koaxialwellenleitern zu erwarten, deren Querschnittsvarianten in Fig. 2 skizziert sind. Die Gestaltung dieser Querschnitte zielt auf eine möglichst starke kapazitive Belastung der H₁₁-Welle - also auf eine niedrige H₁₁-Grenzfrequenz - bei zugleich möglichst geringer kapazitiver Belastung der H₃₁-Welle und einer folglich hohen H₃₁-Grenzfrequenz. Mit diesen Methoden erscheint es möglich, z.B. die praktisch interessierende Kombination der beiden Richtfunkbereiche von 3,4 bis 4,2 GHz und von 10,7 bis 11,7 GHz mit einer einzigen Polarisationsweiche zu beherrschen.

Als praktischer Anwendungsfall der Erfindung wird im folgenden anhand der Fig. 7 eine Breitband-Polarisationsweiche eines Zweiband-Antennensystems für die Richtfunkfrequenzbereiche 3,58 bis 4,2 GHz und 6,425 bis 7,125 GHz erläutert. Für diesen Frequenzquotienten fₕ / fₙ = 1,99 ist der Rundhohlleiter 7 wegen seiner "Mehrwelligkeit" über Frequenzbereiche, die einschließlich der notwendigen Grenzfrequenzabstände f_{kE11} / f_{kH11} = 2,08 erreichen, sowohl als Polarisationsweichenhohlleiter wie auch als Hornhohlleiter untauglich. Die unumgängliche Erweiterung des Eindeutigkeitsbereiches gelingt mit der Einführung eines Innenleiters 8, so daß nach Fig. 7 an die z.B. aus dem Aufsatz von E. Schuegraf "Neuartige Mikrowellenweichen für Zweibandantennen" aus "NTZ", Band 38 (1985), Heft 8, Seiten 554 bis 560 bekannte Doppelverzweigung 9, die der E₁₁- und H₂₁-störwellenfreien Anregung beider Polarisationen dient, ein Koaxialwellenleiter, bestehend aus dem Innenleiter 8 und dem Außenleiter 7, angeschlossen ist. Sein Eindeutigkeitsbereich kann schon mit einem relativ dünnen Innenleiter 8 von d = 7,3 mm im Außenleiter 7 mit D_{K} = 52,2 mm auf f_{kE11} / f_{kH11} = 2,274 ausgeweitet werden. Damit ist f_{kH11} = 3,21 GHz (11 % unter fₙ = 3,58 GHz) und f_{kE11} = 7,3 GHz, d.h. 2,5 % über fₕ = 7,125 GHz, bei der sich demnach eine ausreichende Störfelddämpfung für die E₁₁-Welle ergibt. Somit wird einerseits das E₁₁-Störfeld der Doppelverzweigung 9 genügend gedämpft; und - da der Innenleiter 8 bis in die Nähe der ersten Rille eines angeschlossenen Rillenhorns verlängert ist - ist die E₁₁-Nutzanregung im Rillenbereich vom Hornhohlleiter mit der aperiodischen E₁₁-Dämpfung erwünschtermaßen entkoppelt. Im übrigen hat die Gestalt des Innenleiters 8 auch bei sehr kleinen Änderungen einen ganz entscheidenden Einfluß auf die Hornreflexion und ebenso auf die Kreuzpolarisationsunterdrückung.

Die Rechteckhohlleiterzugänge 10 und 11 der in Fig. 7 dargestellten Polarisationsweiche sind mit a = 2 b = 46 mm ausgeführt. Beide Hohlleitergabeln 12, 12ʹ und 13, 13ʹ und die Doppelverzweigung 9 sind wellenwiderstandshomogen, und der dazu passende Koaxialwellenleiter hat nach Fig. 3 und 4 D_{K} = 43 mm und d = 16 mm. Diese Dimensionierung stellt den Prototyp der erfindungsgemäßen wellenwiderstandshomogenen Polarisationsweiche dar.

Bei der Anordnung in Fig. 7 ist der verbleibende Wellenwiderstandssprung zwischen dem zuvor ermittelten Koaxialwellenleiter (d = 16 mm, D_{K} = 43 mm) und dem zum Horn weiterführenden mit D_{K} = 52,2 mm und d = 7,3 mm vorteilhafterweise auf 1,6 reduziert und wird durch λ _{H} / 4-Transformationsstufen reflexionsarm überbrückt. Der rotationssymmetrisch ausgeführte Transformator bietet viele, einfach ausführbare Korrekturmöglichkeiten, die stets für beide Polarisationen gleiche Wirkung haben.

Die im Ausführungsbeispiel nach Fig. 7 dargestellte Polarisationsweiche hat eine sehr große Nutzbandbreite. Daher ist sie besonders dazu geeignet, daß an ihre Rechteckhohlleiterarme 10 und 11 je eine Frequenzweiche für zwei oder mehr Richtfunkfrequenzbereiche unterschiedlicher Frequenzlage angeschlossen wird (direkt). Außerdem kann die Verbindung zwischen den beiden Rechteckhohleiterarmen 10 und 11 der in Fig. 7 dargestellten Polarisationsweiche und den beiden Frequenzweichen auch durch zwei lange Leitungen hergestellt werden, die z.B. als mit entsprechenden Übergängen versehene, übermodierte, biegbare Rechteckhohlleiter ausgebildet sind und die durch alle erdenklichen Maßnahmen zur Erweiterung ihres eindeutigen Übertragungsfrequenzbereiches dazu geeignet sind, jeweils mehr als einen Richtfunkbereich gleicher Polarisation vom Ort der Frequenzweichen, z.B. am Fuße des Antennenturms, dämpfungs-, reflexions- und laufzeitverzerrungsarm zur unmittelbar an der Antenne, d.h. also beispielsweise auf dem Turm angeordneten Breitband-Polarisationsweiche und umgekehrt zu übertragen.

Es wird noch darauf hingewiesen, daß es sich bei dem in Bild 7 des bereits erwähnten Aufsatzes von E. Schuegraf in der Zeitschrift "NTZ", Band 38 (1985), Heft 8, Seiten 554-560 dargestellten Innenleiter nicht um einen runden Innenleiter im Sinne der Erfindung handelt, mit dem eine Wellenwiderstandshomogenisierung entlang der beiden Durchgänge einer Polarisationsweiche erreicht wird, sondern um einen λ/4-Transformator. Auch der in den Figuren 2a und 2b der DE-C2-28 42 576 dargestellte Innenleiter stellt ein schmalbandiges λ/4-Trafo-Netzwerk mit Zusatzreaktanzen dar, das speziell auf eine gute Anpassung in zwei schmalen Frequenzbereichen, die relativ weit auseinander liegen (knappe Oktave), speziell zugeschnitten und mit einem gemäß der Erfindung bemessenen Innenleiter nicht vergleichbar ist.

Nach den erfindungsgemäßen Grundsätzen können nun neue Polarisationsweichen dimensioniert werden, deren je zwei Rechteckhohlleiterarme beispielsweise mit folgenden Seitenverhältnissen ausgestattet werden (Berechnungstabelle):
Dazu wird jeweils derjenige Koaxialwellenleiter ermittelt, der bei rundem Außen- und Innenleiter die gleiche H₁₁-Grenzfrequenz und frequenzunabhängig gleiche Welllenwiderstände aufweist wie die Rechteckhohlleiterarme. Aus dem b/a-Wert des Rechteckhohlleiterarms folgt nach Fig. 3 das Durchmesserverhältnis des wellenwiderstandsgleichen Koaxialwellenleiters zu
Für den jeweiligen d/D_{K}-Wert des Koaxialwellenleiters folgt aus Fig. 4 das Durchmesserverhältnis (D_{K} / Dₒ) mit Dₒ als Durchmesser desjenigen Rundhohlleiters, der die gleiche H₁₁-Grenzfrequenz hat wie der jeweilige Koaxialwellenleiter
Für den jeweiligen Koaxialwellenleiter mit d / D_{K} ergibt sich nach Fig. 5 aus Meinke, Gundlach "Taschenbuch der Hochfrequenztechnik", 2. Auflage, Seite 309 der Eindeutigkeitsbereich f_{kE11} / f_{kH11} bzw. f_{kH31} / f_{kH11}:
Als konkretes Beispiel werden für den 4-GHz-Rechteckhohlleiter mit a = 58,17 mm und den obigen Seitenverhältnissen folgende vollständige Dimensionierungen angegeben.

## Patentansprüche

1. Breitband-Polarisationsweiche zur Trennung orthogonal linear polarisierter elektromagnetischer Mikrowellen mit einer Verzweigungseinrichtung, die einen die beiden orthogonalen Polarisationen führenden Wellenleiter (7) in zwei nur noch jeweils eine dieser Polarisationen führende Rechteckhohlleiterarme (10, 11) untereinander gleichen Leitungswellenwiderstandes aufteilt,
**dadurch gekennzeichnet,** daß der die beiden Polarisationen führende Wellenleiter (7) einen Leitungswellenwiderstand aufweist, dessen Wert demjenigen der beiden Rechteckhohlleiterarme (10, 11) zumindest angenähert entspricht, wozu zwei Bedingungen erfüllt sind, nämlich zum einen die Angleichung der Querschnittsfaktoren in den Wellenwiderstandsgleichungen der aneinander anzupassenden Wellenleiter und zum anderen die Angleichung der Grenzfrequenzen der ineinander überzuführenden Wellentypen in diesen Wellenleitern, und daß nur kurze Baulängen erfordernde Transformationsmaßnahmen zur Anpassung verbleibender Reaktanzen in den Wellenleitern vorgesehen sind.

2. Polarisationsweiche nach Anspruch 1,
**dadurch gekennzeichnet,** daß bei räumlich symmetrischer Anregung beider Linearpolarisationen mit je einer elektrisch symmetrischen, jeweils aus zwei Gabelteilarmen bestehenden Rechteckhohlleitergabel (12, 12', 13, 13') die Gabelteilarme mit der Hälfte der Höhe b der äußeren Zugänge zu den Rechteckhohlleiterarmen und mit unveränderter Breitseite a in den die beiden Orthogonalpolarisationen führenden Wellenleiter (7) münden.

3. Polarisationsweiche nach Anspruch 1,
**dadurch gekennzeichnet,** daß an der Innenfläche der kreisrund oder quadratisch ausgebildeten Außenwand (1) des beide Polarisationen führenden Wellenleiters in Wellenleiterlängsrichtung wenigstens vier Metallstege (2, 3, 4, 5) symmetrisch angeordnet sind.

4. Polarisationsweiche nach einem der vorhergehenden Ansprüche,
**dadurch gekennzeichnet,** daß im Innenraum des Wellenleiteraußenleiters (1) kreisrunden oder quadratischen Querschnitts ein konzentrisch, d.h. in der mittleren Längsachse angeordneter Innenleiter (6) vorgesehen ist, der querschnittsmäßig so dimensioniert und möglicherweise abgestuft ist, daß die vorgegebenen Bedingungen zur homogenen Wellenwiderstandsnäherung oder -homogenisierung erfüllt sind.

5. Polarisationsweiche nach Anspruch 4,
**dadurch gekennzeichnet,** daß die Zugänge zu den beiden Rechteckhohlleiterarmen (10, 11) mit gegenüber der Normalhöhe $\text{b = a/2}$ wesentlich reduzierter Höhe ausgeführt sind und daß der Leitungswellenwiderstand des die beiden Orthogonalpolarisationen führenden Wellenleiters (7) an den Leitungswellenwiderstand dieser in der Hohlleiterhöhe reduzierten Rechteckhohlleiterarmzugänge durch verstärkte kapazitive Belastung mittels dickerem Innenleiter (8) im die beiden Orthogonalpolarisationen führenden Wellenleiter und/oder mit Metallängsstegen innen an dessen Außenwand angeglichen ist.

6. Polarisationsweiche nach den Ansprüchen 4 oder 5,
**dadurch gekennzeichnet,** daß der Innenleiter (8) in der Gabelungszone der drei Polarisationsweichenwellenleiter, z.B. bei einer Doppelverzweigung (9), befestigt und dort mit den Wellenleiterkonturen fest, d.h. leitend verbunden ist.

7. Polarisationsweiche nach einem der Ansprüche 4 bis 6,
**dadurch gekennzeichnet,** daß der Innenleiter (8) einen kreisrunden Querschnitt aufweist.

8. Polarisationsweiche nach einem der Ansprüche 4 bis 6,
**dadurch gekennzeichnet,** daß der Innenleiter (6) einen kreuzförmigen Querschnitt aufweist.

9. Polarisationsweiche nach einem der Ansprüche 4 bis 6,
**dadurch gekennzeichnet,** daß der Innenleiter (6) einen Vierkantquerschnitt aufweist.

10. Polarisationsweiche nach einem der Ansprüche 4 bis 6,
**dadurch gekennzeichnet,** daß der Innenleiter (6) einen kreisrunden Querschnitt mit symmetrisch angeordneten Längsstegen aufweist.

11. Polarisationsweiche nach einem der Ansprüche 4 bis 10,
**dadurch gekennzeichnet,** daß der Innenleiter (8) im Außenleiter (7) kreisrunden oder quadratischen Querschnitts über den eigentlichen Polarisationsweichenbereich in Richtung zum angeschlossenen Verbraucher hin verlängert ist.

12. Polarisationsweiche nach Anspruch 11,
**dadurch gekennzeichnet,** daß der Innenleiter im Verbraucher, z.B. einem Hornstrahler, insbesondere einem Rillenhornstrahler, im Hornstrahlerhals, im Rillenbereich oder außerhalb der Hornstrahlerapertur stetig, gestuft oder sprunghaft endet.

13. Polarisationsweiche nach einem der Ansprüche 4 bis 12,
**dadurch gekennzeichnet,** daß der Innenleiter hohl ausgebildet ist, so daß darin Wellen gleicher oder anderer Art mit gleicher oder unterschiedlicher Frequenz wie diejenigen außerhalb des Innenleiters bereits vorhandenen Wellen geführt werden können.

14. Polarisationsweiche nach Anspruch 13,
**dadurch gekennzeichnet,** daß der hohle Innenraum des Innenleiters seinerseits in geeigneter Weise mit leitendem und/oder dielektrischem Material versehen ist.

15. Polarisationsweiche nach Anspruch 12 oder 14,
**dadurch gekennzeichnet,** daß im hohlen Innenraum des Innenleiters und/oder nahe an seiner Oberfläche Koppeleinrichtungen für Wellen angeordnet sind, die aus dem Raum außerhalb des Innenleiters in sein Inneres und umgekehrt gekoppelt werden.

16. Polarisationsweiche nach einem der vorhergehenden Ansprüche,
**dadurch gekennzeichnet,** daß an beide polarisationsselektiven Rechteckhohlleiterarme (10, 11) je eine Frequenzweiche direkt angeschlossen ist.

17. Polarisationsweiche nach einem der Ansprüche 1 bis 15,
**dadurch gekennzeichnet,** daß an beide polarisationsselektiven Rechteckhohlleiterarme (10, 11) je eine Frequenzweiche über jeweils eine lange Leitung angeschlossen ist, die als mit entsprechenden Übergängen versehene, übermodierte Rechteckhohlleitung ausgebildet ist.

## Claims

1. Broadband polarisation junction for separating orthogonally linearly polarised electromagnetic microwaves, comprising a branching device which divides a waveguide (7) carrying the two orthogonal polarisations into two rectangular waveguide arms (10,11), in each case now only carrying one of these polarisations, of mutually identical characteristic line impedance, characterised in that the waveguide (7) carrying the two polarisations exhibits a characteristic line impedance, the value of which at least approximately corresponds to that of the two rectangular waveguide arms (10,11), for which purpose two conditions are met, namely, on the one hand, matching the cross-sectional factors in the characteristic impedance equations of the waveguides to be matched to one another and, on the other hand, matching the cut-off frequencies of the wave types to be changed into one another in these waveguides, and in that transformation measures requiring only short constructional lengths are provided for matching remaining reactances in the waveguides.

2. Polarisation junction according to Claim 1, characterized in that, in the case of a spatially symmetric excitation of both linear polarisations with in each case one electrically balanced rectangular waveguide fork (12,12',13,13'), in each case consisting of two fork part arms, the fork part arms open with half the height b of the external accesses to the rectangular waveguide arms and with unchanged wide side a into the waveguide (7) carrying the two orthogonal polarisations.

3. Polarisation junction according to Claim 1, characterised in that at least four metal ribs (2,3,4,5) are symmetrically arranged in the longitudinal direction of the waveguide on the inside surface of the outer wall (1), constructed to be circular or square, of the waveguide carrying the two polarisations.

4. Polarisation junction according to one of the preceding claims, characterised in that, in the inner space of the outer conductor (1) of the waveguide of circular or square cross-section, an inner conductor (6), which is arranged concentrically, that is to say on the centre longitudinal axis, is provided which is cross-sectionally dimensioned and possibly stepped in such a manner that the given conditions for homogeneous approximation or homogenisation of the characteristic impedance are met.

5. Polarisation junction according to Claim 4, characterised in that the accesses to the two rectangular waveguide arms (10,11) are constructed with a height which is significantly reduced compared with the normal height $\text{b = a/2}$ , and in that the characteristic line impedance of the waveguide (7) carrying the two orthogonal polarisations is matched to the characteristic line impedance of these rectangular waveguide arm accesses, reduced in waveguide height, by increased capacitive loading by means of a thicker inner conductor (8) in the waveguide carrying the two orthogonal polarisations and/or by means of longitudinal metal ribs on the inside on its outer wall.

6. Polarisation junction according to Claims 4 or 5, characterised in that the inner conductor (8) is mounted in the forking zone of the three polarisation junction waveguides, for example at a double branch (9), and is there permanently, that is to say conductively, connected to the waveguide contours.

7. Polarisation junction according to one of Claims 4 to 6, characterised in that the inner conductor (8) exhibits a circular cross-section.

8. Polarisation junction according to one of Claims 4 to 6, characterised in that the inner conductor (6) exhibits a cruciform cross-section.

9. Polarisation junction according to one of Claims 4 to 6, characterised in that the inner conductor (6) exhibits a square cross-section.

10. Polarisation junction according to one of Claims 4 to 6, characterised in that the inner conductor (6) exhibits a circular cross-section with symmetrically arranged longitudinal ribs.

11. Polarisation junction according to one of Claims 4 to 10, characterised in that the inner conductor (8) is extended in the outer conductor (7) with circular or square cross-section past the actual polarisation junction area in the direction of the connected load.

12. Polarisation junction according to Claim 11, characterised in that the inner conductor terminates gradually, stepped or abruptly in the load, for example a horn radiator, particularly a corrugated horn radiator, in the horn radiator neck, in the corrugated area or outside the horn radiator aperture.

13. Polarisation junction according to one of Claims 4 to 12, characterised in that the inner conductor is constructed to be hollow so that waves of the same or different type and having the same or a different frequency as those waves already existing outside the inner conductor can be carried therein.

14. Polarisation junction according to Claim 13, characterised in that the hollow inner space of the inner conductor, in turn, is suitably provided with conductive and/or dielectric material.

15. Polarisation junction according to Claim 12 or 14, characterised in that in the hollow inner space of the inner conductor and/or near to its surface, coupling devices for waves are arranged which are coupled out of the space outside the inner conductor into its interior and conversely.

16. Polarisation junction according to one of the preceding claims, characterised in that one frequency filter each is directly connected to both polarisation-selective rectangular waveguide arms (10,11).

17. Polarisation junction according to one of Claims 1 to 15, characterised in that one frequency filter each is connected to both polarisation-selective rectangular waveguide arms (10,11) via in each case a long line which is constructed as overmoded rectangular waveguide provided with corresponding transitions.

## Revendications

1. Aiguillage de polarisation à large bande pour séparer des micro-ondes électromagnétiques polarisées orthogonalement et linéairement à l'aide d'un dispositif de ramification qui subdivise un guide d'ondes (7) véhiculant les deux polarisations orthogonales, en deux bras de guides d'ondes rectangulaires (10, 11) de même impédance caractéristique de guides d'ondes et dont chacun ne véhicule plus qu'une de ces polarisations,
caractérisé par le fait que le guide d'ondes (7) véhiculant les deux polarisations présente une impédance caractéristique dont la valeur correspond au moins approximativement à celle des deux bras de guides d'ondes rectangulaire (10, 11), deux conditions étant à cet effet satisfaites, à savoir, d'une part, l'adaptation entre eux des facteurs de la section transversale dans les équations d'impédance caractéristique des guides d'ondes et, d'autre part, l'adaptation des fréquences limites des types d'ondes à faire passer l'un dans l'autre dans ces guides d'ondes, et que sont prévues de mesures de transformation qui exigent seulement des longueurs de construction courtes, pour adapter les réactances résiduelles dans les guides d'ondes.

2. Aiguillage de polarisation suivant la revendication 1, caractérisé par le fait que, dans le cas de l'excitation spatialement symétrique des deux polarisations linéaires de chaque fourches de guides d'ondes rectangulaire (12, 12', 13, 13'), constitué respectivement de deux branches de fourche, les branches de fourche débouchent, en ayant la moitié de la hauteur b des accès extérieurs aux bras des guides d'ondes rectangulaire et une largeur inchangée a, dans le guide d'ondes (7) véhiculant les deux polarisations orthogonales.

3. Section de polarisation suivant la revendication 1, caractérisée par le fait que, sur la surface interieure de la paroi exterieure (1), circulaire ou carrée, du guide d'ondes véhiculant les deux polarisations, sont disposées symétriquement et dans le sens longitudinal du guide d'ondes, au moins quatre bandes métalliques (2, 3, 4, 5).

4. Aiguillage de polarisation suivant l'une des revendications précédentes,
caractérisé par le fait qu'il est prévu, à l'intérieur du guide extérieur (1) du guide d'ondes à section transversale circulaire ou carrée, un guide interieur (6) placé concentriquement, c'est-à-dire le long de l'axe longitudinal médian, ledit guide interne ayant, en section transversale, des dimensions telles et éventuellement en paliers, que les conditions prescrites sont satisfaites pour l'approximation homogène de l'impédance caractéristique ou pour l'homogénéisation de l'impédance caractéristique.

5. Aiguillage de polarisation suivant la revendication 4,
caractérisée par le fait que les accès aux deux branches (10, 11) du guide d'ondes rectangulaire, sont réalisées à une hauteur notablement réduite par rapport à la hauteur normale $\text{b = a/2}$ , et que l'impédance caractéristique du guide d'ondes (7) véhiculant les deux polarisations orthogonales, est adaptée à l'impédance caractéristique de ces accès aux bras de guides d'ondes rectangulaire de hauteur réduite par une charge capacitive plus prononcée, au moyen d'un guide intérieur (8) plus épais dans le guide d'ondes véhiculant les deux polarisations orthogonales et/ou ayant des barrettes longitudinales métalliques internes au niveau de sa paroi externe.

6. Aiguillage de polarisation suivant la revendication 4 ou 5,
caractérisé par le fait que le guide interieur (8) est fixé dans la zone de ramification des trois guides d'ondes formant aiguillage de polarisation, par exemple dans le cas d'une double ramification (9), et y est relié de manière fixe, c'est-à-dire conductrice, aux contours des guides d'ondes.

7. Aiguillage de polarisation suivant l'une des revendications 4 à 6,
caractérisé par le fait que le guide interieur (8) possède une section transversale circulaire.

8. Aiguillage de polarisation suivant l'une des revendications 4 à 6,
caractérisé par le fait que le guide interieur (6) possède une section transversale cruciforme.

9. Aiguillage de polarisation suivant l'une des revendications 4 à 6,
caractérisé par le fait que le guide interieur (6) possède une section transversale carrée.

10. Aiguillage de polarisation suivant l'une des revendications 4 à 6,
caractérisé par le fait que le guide interieur (6) possède une section transversale circulaire à bandes longitudinales disposées symétriquement.

11. Aiguillage de polarisation suivant l'une des revendications 4 à 10,
caractérisé par le fait que le guide interieur (8) est prolongé dans le guide exterieur (7) de section transversale circulaire ou carrée, au-delà de la zone de l'aiguillage de polarisation proprement dit, en direction de l'unité consommatrice qui y est branchée.

12. Aiguillage de polarisation suivant la revendication 11,
caractérisé par le fait que le guide interieur se termine de façon continue, en paliers ou par sauts, dans l'unité consommatrice, par exemple un radiateur à cornet, notamment un radiateur à cornet rainuré, dans la gorge du radiateur à cornet, dans la zone rainurée ou à l'extérieur de l'ouverture du radiateur à cornet.

13. Aiguillage de polarisation suivant l'une des revendications 4 à 12,
caractérisé par le fait que le guide intérieur est réalisé avec une forme creuse qui est telle que peuvent être guidées des ondes d'un même type ou de types différents, à mêmes fréquences ou à fréquences différentes, que des ondes déjà présentes à l'extérieur du guide intérieur.

14. Aiguillage de polarisation suivant la revendication 13, caractérisé par le fait que l'espace intérieur creux du guide interieur est muni, pour ce qui le concerne et d'une manière convenable, d'un matériau conducteur et/ou diélectrique.

15. Aiguillage de polarisation suivant la revendication 12 ou 14,
caractérisé par le fait que dans l'espace intérieur creux du guide interieur et/ou près de sa surface, sont disposés des dispositifs de couplage pour des ondes, qui sont extraits de l'espace extérieur au guide interieur et y sont introduits, ou inversement.

16. Aiguillage de polarisation suivant l'une des revendications précédentes,
caractérisé par le fait qu'un aiguillage de fréquence est directement reliée à chacun des deux bras (10, 11) de guides d'ondes rectangulaire à polarisation sélective.

17. Aiguillage de polarisation suivant l'une des revendications 1 à 15,
caractérisée par le fait que, aux deux bras (10, 11) de guides d'ondes rectangulaires à polarisation sélective, est respectivement relié un aiguillage de fréquence, par l'intermédiaire d'un guide longitudinal qui est réalisé comme guide rectangulaire creux surdimensionné ou en mode contraint, muni de transitions correspondantes.
